# EUROPÄISCHE PATENTSCHRIFT

(11) **EP 1 554 534 B1**
(45) Veröffentlichungstag und Bekanntmachung des Hinweises auf die Patenterteilung: **23.04.2008**
(21) Anmeldenummer: 03750472.7
(22) Anmeldetag: 01.09.2003
(51) Int. Cl.: F28D 9/00

(54) **PLATTENWÄRMEÜBERTRAGER IN STAPELBAUWEISE**
STACKED PLATE HEAT EXCHANGER
ECHANGEUR DE CHALEUR A PLAQUES EMPILEES

(30) Priorität: 10.10.2002 DE 10247264
(43) Veröffentlichungstag der Anmeldung: 20.07.2005
(73) Patentinhaber: Behr GmbH & Co. KG, 70469 Stuttgart (DE)
(72) Erfinder: EMRICH, Karsten, 70197 Stuttgart (DE); HENDRIX, Daniel, 70374 Stuttgart (DE); KOPP, Joachim, 70192 Stuttgart (DE); KRAMER, Wolfgang, 71384 Weinstadt (DE); MOLDOVAN, Florian, 70176 Stuttgart (DE); RICHTER, Jens, 71723 Grossbottwar (DE)
(74) Vertreter: Grauel, Andreas
(86) Internationale Anmeldenummer: PCT/EP2003/009675
(87) Internationale Veröffentlichungsnummer: WO 2004/036134

(56) Entgegenhaltungen:
- EP-A- 0 984 239
- WO-A-03/046461
- DE-A- 10 024 389
- PATENT ABSTRACTS OF JAPAN vol. 1995, no. 09, 31. Oktober 1995 (1995-10-31) -& JP 07 159076 A (NISSAN MOTOR CO LTD), 20. Juni 1995 (1995-06-20)
- PATENT ABSTRACTS OF JAPAN vol. 2000, no. 10, 17. November 2000 (2000-11-17) -& JP 2000 204941 A (DENSO CORP), 25. Juli 2000 (2000-07-25)

## Beschreibung

Die Erfindung betrifft einen Plattenwärmeübertrager in Stapelbauweise nach dem Oberbegriff des Patentanspruches 1.

Plattenwärmeübertrager in Stapelbauweise wurden durch die DE-A 43 14 808 und DE-C 195 11 991 der Anmelderin bekannt. Diese Bauweise ist für Wärmeübertrager insofern kostengünstig, als eine hohe Anzahl von relativ einfach gestalteten Gleichteilen Verwendung findet. Nach der DE-A 43 14 808 kann der Wärmeübertrager mit einem einzigen Plattentyp hergestellt werden, der beim Zusammenbau und Aufeinanderstapeln jeweils um 180 Grad gedreht wird. Bei der DE-C 195 11 991 werden in einer Ausführung zwei unterschiedliche Plattentypen verwendet, um unterschiedliche Kanalhöhen zu erreichen. Dies ist insbesondere dann vorteilhaft, wenn der Wärmeübertrager von einem flüssigen und einem gasförmigen Medium, z. B. Kühlmittel und Ladeluft einer Brennkraftmaschine durchströmt wird. Die Anschlussstutzen für die Ladeluft und das Kühlmittel sind bei diesem Stapelscheibenwärmeübertrager entweder sämtlich auf einer Seite, z. B. der Oberseite oder auf zwei Seiten, d. h. der Ober- und der Unterseite des Wärmeübertragers angeordnet. Die Ein- und Austrittsstutzen sind in der Regel mit Verteil- und Sammelkanälen innerhalb des Wärmeübertragerblockes fluchtend ausgerichtet, und die Wärmetauschermedien strömen quer zu den Verteil- und Sammelkanälen durch Strömungskanäle zwischen den Stapelscheiben bzw. Wärmeübertragerplatten. Dadurch ergibt sich für beide Medien eine doppelte 90°-Umlenkung, die den Druckabfall im Wärmeübertrager erhöht. Insbesondere für die Führung der Ladeluft ist ein solcher Druckabfall unerwünscht.

Aus der DE 100 24 389 ist eine Abgas-Wärmeaustauschvorrichtung bekannt. Die Abgas-Wärmeaustauschvorrichtung weist eine Vielzahl von Einheiten auf, bei denen jede durch ein Paar von Laminierungsplatten gebildet ist, die laminiert und im Wege des Verlötens miteinander verbunden sind.

Es ist daher Aufgabe der vorliegenden Erfindung, einen Wärmeübertrager in Stapelbauweise nach der eingangs genannten Art dahingehend zu verbessern, dass der Druckabfall zumindest für ein Medium herabgesetzt wird.

Die Lösung dieser Aufgabe erfolgt durch die Merkmale des Patentanspruches 1. Erfindungsgemäß erfolgt für ein Medium, also beispielsweise die Ladeluft oder das Abgas keine 90°-Umlenkung mehr, vielmehr durchströmt das gasförmige Medium den Wärmeübertrager direkt in Längsrichtung. Dies wird in Abwandlung der üblichen Stapelbauweise dadurch erreicht, dass die aufeinander gestapelten Platten nur an zwei sich gegenüberliegenden Seiten geschlossen und an den beiden Stirnseiten offen ausgebildet sind. Die Platten für das andere Medium, also beispielsweise das Kühlmittel sind dagegen - wie bisher üblich - umfangseitig geschlossen und mit je einem Verteiler- und einem Sammelkanal verbunden. Vorteilhaft ist ferner, dass man die kostengünstige Stapelbauweise bei gleichzeitiger Reduzierung des Druckabfalls für ein gasförmiges Medium beibehalten kann.

Nach der Erfindung sind auf die Stirnflächen des Wärmeübertragerblockes Ein- und Austrittskästen mit Ein- und Austrittsstutzen aufgesetzt.

Die Kästen werden aus einem gebogenen Blech und zwei über die Stirnflächen hinausstehenden Abschlussplatten gebildet.

Vorteilhafte Ausgestaltungen der Erfindung ergeben sich aus den Unteransprüchen.

Die Stutzen sind zueinander fluchtend angeordnet. Dadurch wird ein besonders geringer Druckabfall für das gasförmige Medium, z. B. Ladeluft, Abgas erreicht. Wenn es die Einbauverhältnisse erfordern kann der Eintritts- bzw. Austrittsstutzen auch unter einem vorgebbaren Winkel bis 90° mit dem Eintritts- bzw. Austrittskasten verbunden sein. Damit kann die Ganzmetallbauweise, beispielsweise aus Stahl oder Aluminium, für diesen Wärmeübertrager beibehalten werden, der somit als Ganzes "in einem Schuss" im Lötofen gelötet werden kann. Die Ein- und Austrittskästen können aber auch als eigenständige Baueinheiten ausgeführt sein und unabhängig vom Lötvorgang, insbesondere nach dem Lötvorgang, mit dem Wärmeübertragerblock beispielsweise durch Schweißen oder Kleben verbunden werden.

Nach einer weiteren vorteilhaften Ausgestaltung der Erfindung sind die Strömungskanäle für das erste Medium, z. B. das Kühlmittel umfangseitig geschlossen, und zwar durch einen umlaufenden Rand mit einem umlaufenden Falz, der mit einer benachbarten Platte verlötet ist. Somit ist die Kühlmittelströmung hermetisch gegenüber dem zweiten Medium, beispielsweise gegenüber der Ladeluft oder dem Abgas, abgedichtet. Die Strömungskanäle für das zweite Medium sind den Strömungskanälen für das Kühlmittel unmittelbar benachbart, allerdings sind die Ladeluft-Strömungskanäle an den beiden Stirnseiten des Wärmetauscherblockes größtenteils offen. Zur Erhöhung der Wärmeübertragungsleistung können in den Strömungskanälen für die Ladeluft bzw. für das Abgas Turbulenzbleche angeordnet sein, die mit den benachbarten Platten verlötet sind und somit für eine erhöhte Festigkeit des Wärmeübertragerblockes sorgen. Auch in den Strömungskanälen für das Kühlmittel können Turbulenzbleche in analoger Weise angeordnet sein.

Nach einer vorteilhaften Weiterbildung der Erfindung werden die Verteiler- und Sammelkanäle für das Kühlmittel durch napfartige Ausprägungen beider Platten gebildet. Die Ausprägungen liegen aufeinander und werden im Bereich ihrer Kontaktflächen verlötet, sodass sich durchgehende Kanäle für das Kühlmittel ergeben. Alternativen wie Zwischenringe oder Hülsen sowie ineinandergesteckte Kanalabschnitte sind ebenso möglich.

Bei einer anderen Ausführungsform sind die napfartigen Ausprägungen ausserhalb des Wärmeträgerblocks ausgebildet, wodurch eine bessere Führung des zweiten Mediums innerhalb des Wärmeübertragerblocks möglich ist.

In vorteilhafter Ausgestaltung der Erfindung werden die Strömungskanäle für die Ladeluft durch einen speziellen Plattentyp gebildet, der seitliche Abkantungen aufweist. Diese Abkantungen sind entweder einfach zu einem L-Profil oder zweifach zu einen C-Profil abgewinkelt und bilden damit Anlageflächen mit den jeweils benachbarten Scheiben. Im Bereich dieser Anlage- bzw. Kontaktflächen werden die Scheiben miteinander verlötet und bilden somit die nach außen abgeschlossenen Strömungskanäle für die Ladeluft, d. h. auch die seitlichen Abschlusswände des Wärmeübertragerblockes.

Ausführungsbeispiele der Erfindung sind in den Zeichnungen dargestellt und werden im Folgenden näher beschrieben. Es zeigen
- Fig. 1: einen Ladeluft/Kühlmittelkühler,
- Fig. 2: den Ladeluft/Kühlmittelkühler gemäß Fig. 1 ohne Luftkästen,
- Fig. 3: den Wärmeübertragerblock des Ladeluft/Kühlmittelkühlers nach Fig. 1 bzw. Fig. 2 in perspektivischer Darstellung,
- Fig. 4: den Wärmeübertragerblock gemäß Fig. 3 als Ansicht von vorne,
- Fig. 5, 5a, b, c: einen ersten Plattentyp ( Kühlmittelplatte) in verschiedenen Ansichten,
- Fig. 6, 6a, 6b: einen zweiten Plattentyp (Ladeluftplatte) in verschiedenen Ansichten,
- Fig. 7: einen Ausschnitt des Wärmeübertragerblockes in einer ersten Abwandlung,
- Fig. 8: einen Ausschnitt des Wärmeübertragerblockes mit einer zweiten Abwandlung,
- Fig. 9: einen Ausschnitt des Wärmeübertragerblockes mit einer dritten Abwandlung,
- Fig. 10: einen Ausschnitt des Wärmeübertragerblockes mit einer vierten Abwandlung und
- Fig. 11: einen Ausschnitt des Wärmeübertragerblockes mit einer fünften Abwandlung.

**Fig. 1** zeigt einen Ladeluft/Kühlmittelkühler 1 in Stapelbauweise für einen Verbrennungsmotor eines Kraftfahrzeuges mit einem nicht dargestellten Kühlmittel- und Ladeluftkreislauf. Der Ladeluft/Kühlmittelkühler 1 besteht in seinem Kern aus einem Wärmeübertragerblock 2, der nach oben durch eine Abschlussplatte 3 und stirnseitig durch Luftkästen 4, 5 abgeschlossen wird. Der Wärmeübertragerblock 2 wird einerseits von Kühlmittel durchströmt, welches durch einen auf der Oberseite 3 angeordneten Kühlmitteleintrittsstutzen 6 eintritt und durch einen ebenfalls auf der Oberseite 3 angeordneten Kühlmittelstutzen 7 wieder austritt. Die (durch einen nicht dargestellten Kompressor erhitzte) Ladeluft tritt über einen mittig an dem Luftkasten 4 angeordneten Eintrittsstutzen 8 in den Ladeluft/Kühlmittelkühler 1 ein und verlässt diesen abgekühlt durch einen nicht sichtbaren fluchtend angeordneten Austrittsstutzen, der am Austrittskasten 5 angeordnet ist.

**Fig. 2** zeigt den Ladeluft/Kühlmittelkühler 1 ohne die Luftkästen 4 und 5 gemäß Fig. 1. Der Wärmeübertragerblock 2 weist eine offene Stirnfläche 9 und eine geschlossene Seitenfläche 10 auf und wird nach oben durch die Abschlussplatte 3 und nach unten durch eine Abschlussplatte 11 abgedeckt. Die obere Platte 3 steht mit einem Bereich 3a und die untere Platte 11 mit einem Bereich 11a über die Stirnfläche 9 hinaus. Diese beiden Bereiche 3a, 11a bilden somit die Seitenflächen des Luftkastens 4 (Fig. 1), der aus einem Blech gebogen ist. In analoger Weise stehen die Platten 3, 11 über die rückwärtige, nicht sichtbare Stirnfläche des Wärmeübertragerblockes 2 hinaus, und zwar mit Bereichen 3b, 11b. Der Luftkasten 5 (Fig. 1) ist somit analog wie der Luftkasten 4 ausgebildet.

**Fig. 3** zeigt in perspektivischer Darstellung den Wärmeübertragerblock 2, der aus zwei verschiedenen aufeinander gestapelten Plattentypen mit Turbulenzeinlagen aufgebaut ist. Die Platte ersten Typs ist eine so genannte Kühlmittelplatte 12, und die Platte zweiten Typs ist eine so genannte Ladeluftplatte 13. Die Kühlmittelplatte 12 weist zwei kreisförmig ausgebildete Öffnungen 15, 16 auf (beide Platten werden zu Fig. 5 und Fig. 6 genauer beschrieben). Zwischen beiden Platten 12, 13 sind Turbulenzbleche 14 für die Ladeluft angeordnet, die über die offene Stirnseite 9 in den Wärmeübertragerblock 2 eintritt. Der Wärmeübertragerblock 2 weist eine geschlossene Seitenfläche 10 auf, die durch Abkantungen 13a der Ladeluftplatten 13 gebildet wird. Die gegenüberliegende Seitenfläche (in dieser Darstellung nicht sichtbar) ist analog ausgebildet.

**Fig. 4** zeigt den Wärmeübertragerblock 2 in einer Ansicht von vorn, d. h. mit Blick auf die Stirnfläche 9 und in Strömungsrichtung der Ladeluft. Der Wärmeübertragerblock 2 ist also aus den Kühlmittelplatten 12 und den Ladeluftplatten 13, die abwechselnd aufeinander gestapelt sind, aufgebaut. Die Kühlmittelplatte 12 weist eine wannenförmige Vertiefung 17 auf, aus welcher zwei napfartige Erhebungen 18, 19 ausgeprägt sind, die im Inneren die Öffnungen 15, 16 (vgl. Fig. 3) aufweisen. Die Kühlmittelscheibe 12 ist (in der Zeichnung) nach oben durch einen ebenen, umlaufenden Falz 12a abgeschlossen. Auf diesem Falz 12a liegt die Ladeluftscheibe 13, die somit mit dem Falz 12a eine umlaufende Kontaktfläche für die Verlötung der beiden Platten 12, 13 in diesem Bereich bildet. Die Ladeluftplatte 13 erstreckt sich seitlich jeweils über den Falz 12a hinaus und weist dort zu beiden Seiten Abkantungen 13a in Form eines C-Profils auf. Der obere und der untere (in der Zeichnung waagerechte) Schenkel des C-Profils bilden jeweils mit dem unteren bzw. oberen Schenkel der benachbarten C-Profile Kontaktflächen zur Verlötung. Fluchtend zu den napfartigen Ausprägungen 18, 19 der Kühlmittelplatten 12 sind an den Ladeluftplatten 13 entsprechende, entgegengesetzt gerichtete Ausprägungen 20, 21 angeordnet, sodass beim Stapeln der Platten 12, 13 jeweils Ausprägungen 18, 20 und 19, 21 aufeinander liegen und damit einen von oben nach unten durchgehenden Verteilerkanal 22 und einen Sammelkanal 23 für das Kühlmittel bilden. Kühlmitteleintritt und Kühlmittelaustritt sind durch Pfeile mit den Bezeichnungen KME und KMA gekennzeichnet. Die Strömungskanäle für das Kühlmittel entsprechen also den wannenförmigen Vertiefungen 17, in welchen auch nicht dargestellte Turbulenzbleche angeordnet sind. Zwischen je einer Kühlmittelplatte 12, d. h. deren Luftseite und einer benachbarten Ladeluftplatte 13 sind Turbulenzeinlagen 14 angeordnet, die somit Teil von Strömungskanälen 24 für die Ladeluft sind. Wie bereits erwähnt tritt die Ladeluft senkrecht zur Zeichnungsebene in den Wärmeübertragerblock 2 ein und durchströmt diesen in gerader Richtung - von den Umlenkungen aufgrund der napfartigen Ausprägungen 18 bis 21 abgesehen.

**Fig. 5, 5a bis 5c** zeigen verschiedene Ansichten der Kühlmittelplatte 12. Die Figuren 5, 5a und 5b zeigen die rechtwinklige, an den Ecken abgerundete Platte 12 mit zwei diagonal zueinander angeordneten Öffnungen 15, 16, die aus der Platte ausgestanzt sind. Die Platte 12 ist tiefgezogen und weist die Vertiefung 17 (vgl. Fig. 5c) auf, deren oberer Rand in den umlaufenden Flansch bzw. Falz 12a übergeht. An die Vertiefung 17 schließen sich im Bereich der Öffnungen 15 und 16 die napfartigen Ausprägungen 18, 19 an. Die Darstellung zeigt zwar nur rechtwinklige Platten 12, es sind aber auch andere geometrische Formen vorstellbar, insbesondere wenn die napfartigen Ausprägungen außerhalb der Hauptströmungsrichtung angeordnet sind.

**Fig. 6, Fig. 6a** und **Fig. 6b** zeigen die Ladeluftplatte 13 in verschiedenen Ansichten, wobei wiederum die vorherigen Bezugszahlen verwendet werden. Die Ladeluftplatte 13 entspricht im Grundriss (Fig. 6a) der Kühlmittelplatte 12, ist jedoch in Richtung der Abkantungen 13a etwas breiter. Die Ladeluftplatte 13 weist einen ebenen Teil 13b auf, der mindestens die Größe hat, dass er den Falz 12a der Kühlmittelplatte 12 überdeckt. Die Abkantungen 13a bilden ein C-Profil mit einer senkrechten Fläche 13a und einer horizontalen Fläche 13c. Letztere liegt beim Aufeinanderstapeln gemäß Fig. 4 an der Unterseite 13b der benachbarten Ladeluftplatte 13 an. Aus dem ebenen Teil 13b der Ladeluftplatte 13 sind die beiden napfartigen Ausprägungen 20, 21 mit ausgestanzten Öffnungen 25, 26 ausgeformt, die bezüglich ihrer Lage mit den Ausprägungen 18, 19 bzw. den Öffnungen 15, 16 der Kühlmittelplatte 12 übereinstimmen.

**Fig. 7** zeigt einen Ausschnitt einer abgewandelten Ausführungsform eines Wärmeübertragerblockes 27 mit abgewandelten Ladeluftplatten 28. Letztere weisen eine Abkantung bzw. einen senkrecht aufgestellten Rand 28a auf, der eine derartige Höhe h aufweist, dass eine Überlappung a mit der benachbarten Ladeluftplatte 28 gegeben und damit eine Kontaktfläche für die Verlötung geschaffen ist.

**Fig. 8** zeigt einen vergrößerten Ausschnitt des Wärmeübertragerblockes 2 aus Fig. 4 mit der Ladeluftplatte 13 und der zweifachen Abkantung 13a, 13c zu einem C-Profil. Diese Ladeluftplatte 13 ist in Fig. 6 als Einzelteil dargestellt. Man sieht hier, wie der obere Schenkel 13c des C-Profils an der Unterseite des ebenen Teiles 13b der Ladeluftplatte 13 anliegt und somit eine Lötfläche bildet.

**Fig. 9** zeigt eine weitere Abwandlung eines Wärmeübertragerblockes 29 mit einer Ladeluftplatte 30 und einer abgewandelten Kühlmittelplatte 31, deren Falz 32 nach außen verlängert ist. Die Ladeluftplatte 31 weist - wie auch in Fig. 6 dargestellt - ein C-förmiges Randprofil 30a, 30c auf, sodass der verlängerte Falz 32 auf dem Schenkel 30c des C-Profils zu liegen kommt und damit eine Lötfläche bildet. Auf dem Falz 32 liegt der ebene Teil 30b der Ladeluftplatte 30 auf.

**Fig. 10** zeigt eine weitere Abwandlung eines Wärmeübertragerblockes 33 mit einer abgewandelten Kühlmittelplatte 34 und einer Ladeluftplatte 35 mit einer senkrechten Abwinklung 35a. Die Kühlmittelplatte 34 weist einen bis nach außen verlängerten Flansch 36 auf, der nach unten zu einer senkrechten Abkantfläche 36a abgewinkelt ist. Beide Flächen 35a der Ladeluftplatte 35 und 36a der Kühlmittelplatte 34 liegen aneinander an und bilden somit eine Lötfläche zur Bildung eines abgeschlossenen Strömungskanals für die Ladeluft.

**Fig. 11** zeigt eine weitere Abwandlung eines Wärmeübertragerblockes 37 mit einer abgewandelten Kühlmittelplatte 38 und einer Ladeluftplatte 39, die wiederum ein C-förmiges Abkantprofil 39a, 39c aufweist. Die Kühlmittelplatte 38 weist einen umlaufenden Falz 40 auf, an welchen sich ein nach unten über einen Absatz versetzter Streifen 40a anschließt. Dieser Streifen 40a liegt an der Unterseite des Schenkels 39c der C-Profils der Ladeluftplatte 39 an und bildet somit eine Lötfläche. Auf der Oberseite des Schenkels 39c liegt der ebene Teil 39b der Ladeluftplatte 39 an, sodass in diesem Bereich drei Wandstärken übereinander liegen.

Alle Teile der oben beschriebenen Ausführungsbeispiele bestehen vorzugsweise aus einer Aluminiumlegierung, zum Teil mit Lotplattierung, und können daher im Lötofen hart gelötet werden, und zwar "in einem Schuss". Diese Plattenwärmeübertrager sind daher sortenrein und recycelbar.

## Patentansprüche

1. Plattenwärmeübertrager in Stapelbauweise, bestehend aus einer Vielzahl von aufeinander gestapelten Platten (12, 13) eines ersten und eines zweiten Typs zur Bildung von Strömungskanälen für ein erstes und ein zweites Medium, wobei die Platten (12, 13) einen Wärmeübertragerblock (2) mit einer Ober- und einer Unterseite sowie mit je zwei einander gegenüberliegenden Seitenflächen (10) und Stirnflächen (9) bilden und wobei die ersten Strömungskanäle für das erste Medium umfangseitig geschlossen und mit senkrecht zur Plattenebene angeordneten Verteiler- und Sammelkanälen, die je in auf der Ober- und /oder Unterseite (3, 11) angeordnete Eintritts- bzw. Austrittsstutzen (6, 7) münden, in Fluidverbindung stehen, wobei die zweiten Strömungskanäle (24) an den Stirnflächen (9) größtenteils offen und an den Seitenflächen (10) geschlossen ausgebildet sind und wobei die offenen Seiten (9) eine Eintritts- und eine Austrittsebene für das zweite Medium bilden, **dadurch gekennzeichnet, dass** an die Stirnflächen (9) ein Eintritts- und ein Austrittskasten (4, 5) für das zweite Medium anschließen und die Eintritts- und/oder Austrittskästen (4, 5) durch gebogene Blechstreifen und über die Stirnflächen (9) vorstehende Abdeckplatten (3a, 11a; 3b, 11 b) gebildet werden.

2. Plattenwärmeübertrager nach Anspruch 1, **dadurch gekennzeichnet, dass** der Eintritts- und der Austrittskasten (4, 5) jeweils als eigenständige Baueinheit ausgeführt ist und mit dem Wärmeübertragerblock (2) verbindbar ist.

3. Plattenwärmeübertrager nach Anspruch 1 oder 2, **dadurch gekennzeichnet, dass** die Eintritts- und Austrittskästen (4, 5) miteinander fluchtende Eintritts- und Austrittsstutzen (8) aufweisen.

4. Plattenwärmeübertrager nach Anspruch 1 oder 2, **dadurch gekennzeichnet, dass** Eintritts- und Austrittsstutzen (8) unter einem vorgebbaren Winkel bis 90° zur Hauptströmungsrichtung an den Eintritts- und Austrittskästen (4, 5) angeordnet sind.

5. Plattenwärmeübertrager nach einem der vorherigen Ansprüche, **dadurch gekennzeichnet, dass** die Platte ersten Typs (12) eine Vertiefung (17) mit einem umlaufenden ebenen Falz (12a) aufweist, dass die Platte zweiten Typs (13) einen ebenen, den Falz (12a) überdeckenden Bereich (13b) aufweist und dass die Platten ersten und zweiten Typs (12, 13) im Bereich der Falzes (12a) miteinander verbunden sind und zwischen sich den ersten Strömungskanal für das erste Medium einschließen.

6. Plattenwärmeübertrager nach Anspruch 5, **dadurch gekennzeichnet, dass** die zweiten Strömungskanäle (24) für das zweite Medium jeweils benachbart zu den ersten Strömungskanälen angeordnet sind.

7. Plattenwärmeübertrager nach einem der Ansprüche 1 bis 6, **dadurch gekennzeichnet, dass** die Verteiler und Sammelkanäle (22, 23) durch zwischen den Platten (12, 13) angeordnete und diese verbindende Kanalabschnitte (18, 19; 20, 21) gebildet werden.

8. Plattenwärmeübertrager nach Anspruch 7, **dadurch gekennzeichnet, dass** die Kanalabschnitte als napfartige Erhebungen (18, 19; 20, 21) ausgebildet und aus den Platten (12, 13) ausgeformt sind.

9. Plattenwärmeübertrager nach Anspruch 8, **dadurch gekennzeichnet, dass** die napfartigen Erhebungen (18, 19; 20, 21) außerhalb der Hauptströmungsrichtung angeordnet sind.

10. Plattenwärmeübertrager nach einem der Ansprüche 1 bis 9, **dadurch gekennzeichnet, dass** in den ersten und/oder zweiten Strömungskanälen (24) Turbulenzbleche (14) angeordnet sind.

11. Plattenwärmeübertrager nach einem der Ansprüche 1 bis 10, **dadurch gekennzeichnet, dass** die Platten zweiten Typs (13) seitliche Abkantungen (13a) aufweisen, die zweiten Strömungskanäle (24) nach außen abschließen und die Seitenflächen (10) bilden.

12. Plattenwärmeübertrager nach Anspruch 11, **dadurch gekennzeichnet, dass** die Abkantungen (28a) einfach abgewinkelt sind und eine Überlappung a mit der Abkantung (28a) der benachbarten Platte (28) zweiten Typs bilden.

13. Plattenwärmeübertrager nach Anspruch 11, **dadurch gekennzeichnet, dass** die Abkantungen (13a) zweifach abgewinkelt sind und ein C-Profil (13c) aufweisen, welches an einer benachbarten Platte zweiten Typs (13) anliegt.

14. Plattenwärmeübertrager nach Anspruch 11, **dadurch gekennzeichnet, dass** die Abkantungen (30a) ein C-Profil (30c) aufweisen, welches an der benachbarten Platte ersten Typs (31, 32) anliegt.

15. Plattenwärmeübertrager nach Anspruch 11, **dadurch gekennzeichnet, dass** die Platten ersten Typs (34) seitliche Abkantungen (36a) aufweisen und dass die Abkantungen (36a, 35a) des ersten und zweiten Plattentyps (34, 35) entgegengesetzt gerichtet und aneinander anliegend angeordnet sind.

16. Plattenwärmeübertrager nach Anspruch 11, **dadurch gekennzeichnet, dass** die Abkantung (39a) zweifach abgewinkelt ist und ein C-Profil mit einem freien Schenkel (39c) aufweist, der einerseits an der benachbarten Platte ersten Typs (38, 40a) und anderseits an der benachbarten Platte zweiten Typs (39, 39b) anliegt.

17. Ladeluft-Kühlmittel-Kühler mit einem Plattenwärmeübertrager nach einem der Ansprüche 1 bis 16.

18. Abgas-Kühlmittel-Kühler mit einem Plattenwärmeübertrager nach einem der Ansprüche 1 bis 16.

## Claims

1. A stacked plate heat exchanger consisting of a plurality of plates (12, 13) of a first and a second type stacked one on top of another to form flow passages for a first and a second medium, the plates (12, 13) forming a heat exchanger block (2) having an upper and a lower face, two opposite lateral faces (10) and two opposite end faces (9) and the first flow passages for the first medium being closed peripherally and being in fluid communication with distribution and collection passages positioned perpendicular to the plane of the plates which each open out into inlet and outlet connection pieces (6, 7) positioned on the upper and/or lower face (3,11), the second flow passages (24) being designed to be largely open at the end faces (9) and closed at the lateral faces (10) and the open faces (9) forming an inlet plane and an outlet plane for the second medium,
**characterised in that**
joined to the end faces (9) are an inlet and an outlet box (4, 5) for the second medium, and the inlet and/or outlet boxes (4, 5) are formed by bent sheet-metal strips and by cover plates (3a, 11a; 3b, 11b) projecting beyond the end faces (9).

2. A stacked plate heat exchanger device in accordance with claim 1,
**characterised in that**
the inlet and the outlet box (4, 5) are each designed as independent structural units and can be connected to the heat exchanger block (2).

3. A stacked plate heat exchanger device in accordance with claim 1 or 2,
**characterised in that**
the inlet and outlet boxes (4, 5) have inlet and outlet connection pieces (8) which are flush with one another.

4. A stacked plate heat exchanger device in accordance with claim 1 or 2,
**characterised in that**
inlet and outlet connection pieces (8) are positioned on the inlet and outlet boxes (4, 5) at a predetermined angle of up to 90° in relation to the principal direction of flow.

5. A stacked plate heat exchanger device in accordance with one of the preceding claims,
**characterised in that**
the plate of the first type (12) has a recess (17) with a surrounding flat fold (12a), the plate of the second type (13) has a flat area (13b) covering the fold (12a) and the plates of the first (12) and second types (13) are connected to one another in the area of the fold (12a) and between them enclose the first flow passage for the first medium.

6. A stacked plate heat exchanger device in accordance with claim 5,
**characterised in that**
the second flow passages (24) for the second medium are each positioned adjacent to the first flow passages.

7. A stacked plate heat exchanger device in accordance with one of claims 1 to 6,
**characterised in that**
the distribution and collection passages (22, 23) are formed by passage sections (18, 19; 20, 21) positioned between the plates (12, 13) which connected them to one another.

8. A stacked plate heat exchanger device in accordance with claim 7,
**characterised in that**
passage sections are designed as cup-like elevations (18, 19; 20, 21) and are formed out of the plates (12, 13).

9. A stacked plate heat exchanger device in accordance with claim 8,
**characterised in that**
the cup-like elevations (18, 19; 20, 21) and positioned outside the principal direction of flow.

10. A stacked plate heat exchanger device in accordance with one of claims 1 to 9,
**characterised in that**
turbulence plates (14) are positioned in the first and/or second flow passages (24).

11. A stacked plate heat exchanger device in accordance with one of claims 1 to 10,
**characterised in that**
the plates of the second type (13) have lateral flanged edges (13a) which close off the second flow passages (24) to the outside and form the lateral faces (10).

12. A stacked plate heat exchanger device in accordance with claim 11,
**characterised in that**
the flanged edges (13a) are bent once and form an overlap (a) with the flanged edge (28a) on the adjoining plate (28) of the second type.

13. A stacked plate heat exchanger device in accordance with claim 11,
**characterised in that**
the flanged edges (13a) are bent twice and have a C-section (13c) which lies adjacent to an adjoining plate of the second type (13).

14. A stacked plate heat exchanger device in accordance with claim 11,
**characterised in that**
the flanged edges (30a) have a C-section (30c) which lies adjacent to the adjoining plate of the first type (31, 32).

15. A stacked plate heat exchanger device in accordance with claim 11,
**characterised in that**
the plates of the first type (34) have lateral flanged edges (36a) and the flanged edges (36a, 35a) of the first and second plate types (34, 35) are oriented in opposite directions and positioned adjacent to one another.

16. A stacked plate heat exchanger device in accordance with claim 11,
**characterised in that**
the flanged edge (39a) is bent twice and has a C-profile with a free limb (39c) which lies adjacent to the adjoining plate of the first type (38, 40) on one side and to the adjoining plate of the second type (39, 39b) on the other side.

17. A charge-air/coolant cooler having a plate heat exchanger in accordance with one of claims 1 to 16.

18. An exhaust-gas/coolant cooler having a plate heat exchanger in accordance with one of claims 1 to 16.

## Revendications

1. Echangeur de chaleur à plaques, de type empilé, se composant d'une multiplicité de plaques (12, 13) d'un premier et d'un deuxième type, empilées les unes sur les autres, pour la formation de canaux d'écoulement prévus pour un premier et un deuxième milieu, où les plaques (12, 13) forment un bloc d'échangeur de chaleur (2) comprenant un dessus et un dessous et comprenant aussi, à chaque fois, deux surfaces latérales (10) et surfaces frontales (9) se faisant face l'une l'autre, et où les premiers canaux d'écoulement prévus pour le premier milieu sont fermés côté circonférence et sont en communication fluidique avec des canaux distributeurs et collecteurs disposés perpendiculairement au plan des plaques, canaux distributeurs et collecteurs qui débouchent à chaque fois dans des tubulures d'entrée ou de sortie (6, 7) disposées sur le dessus et / ou le dessous (3, 11), où les deuxièmes canaux d'écoulement (24) sont configurés en étant en majeure partie ouverts sur les surfaces frontales (9) et fermés sur les surfaces latérales (10), et où les côtés ouverts (9) forment un plan d'entrée et de sortie pour le deuxième milieu,
**caractérisé en ce qu'**un caisson d'entrée et un caisson de sortie (4, 5), prévus pour le deuxième milieu, se raccordent au niveau des surfaces frontales (9), et les caissons d'entrée et / ou de sortie (4, 5) sont formés par des bandes de tôle recourbées et par des plaques de recouvrement (3a, 11a ; 3b, 11b) dépassant des surfaces frontales (9).

2. Echangeur de chaleur à plaques selon la revendication 1, **caractérisé en ce que** le caisson d'entrée et de sortie (4, 5) est réalisé à chaque fois comme un ensemble indépendant et peut être assemblé avec le bloc (2) de l'échangeur de chaleur.

3. Echangeur de chaleur à plaques selon la revendication 1 ou 2, **caractérisé en ce que** les caissons d'entrée et de sortie (4, 5) présentent des tubulures d'entrée et de sortie (8) alignées entre elles.

4. Echangeur de chaleur à plaques selon la revendication 1 ou 2, **caractérisé en ce que** les tubulures d'entrée et de sortie (8) sont disposées au niveau des caissons d'entrée et de sortie (4, 5) suivant un angle pouvant être prédéfini et allant jusqu'à 90° par rapport à la direction principale d'écoulement.

5. Echangeur de chaleur à plaques selon l'une quelconque des revendications précédentes, **caractérisé en ce que** la plaque (12) du premier type présente un évidement (17) comprenant une feuillure plane circulaire (12a), **en ce que** la plaque (13) du deuxième type présente une zone plane (13b) recouvrant la feuillure (12a), et **en ce que** les plaques (12, 13) du premier et du deuxième type sont assemblées l'une à l'autre dans la zone de la feuillure (12a) et comprennent, situé entre elles, le premier canal d'écoulement prévu pour le premier milieu.

6. Echangeur de chaleur à plaques selon la revendication 5, **caractérisé en ce que** les deuxièmes canaux d'écoulement (24) prévus pour le deuxième milieu sont disposés en étant à chaque fois voisins des premiers canaux d'écoulement.

7. Echangeur de chaleur à plaques selon l'une quelconque des revendications 1 à 6, **caractérisé en ce que** les canaux distributeurs et collecteurs (22, 23) sont disposés entre les plaques (12, 13) et formés par ces tronçons de canaux de liaison (18, 19 ; 20, 21).

8. Echangeur de chaleur à plaques selon la revendication 7, **caractérisé en ce que** les tronçons de canaux sont configurés comme des parties saillantes (18, 19 ; 20, 21) en forme de cuvette et formés à partir des plaques (12, 13).

9. Echangeur de chaleur à plaques selon la revendication 8, **caractérisé en ce que** les parties saillantes (18, 19 ; 20, 21) en forme de cuvette sont disposées en dehors de la direction principale d'écoulement.

10. Echangeur de chaleur à plaques selon l'une quelconque des revendications 1 à 9, **caractérisé en ce que** des tôles de turbulence (14) sont disposées dans les premiers et / ou deuxièmes canaux d'écoulement (24).

11. Echangeur de chaleur à plaques selon l'une quelconque des revendications 1 à 10, **caractérisé en ce que** les plaques (13) du deuxième type présentent des parties chanfreinées latérales (13a) qui ferment, vers l'extérieur, les deuxièmes canaux d'écoulement (24), et forment les surfaces latérales (10).

12. Echangeur de chaleur à plaques selon la revendication 11, **caractérisé en ce que** les parties chanfreinées (28a) sont simplement coudées et forment un chevauchement a avec la partie chanfreinée (28a) de la plaque voisine (28) du deuxième type.

13. Echangeur de chaleur à plaques selon la revendication 11, **caractérisé en ce que** les parties chanfreinées (13a) sont coudées deux fois et présentent un profil (13c) en C qui s'applique sur une plaque voisine (13) du deuxième type.

14. Echangeur de chaleur à plaques selon la revendication 11, **caractérisé en ce que** les parties chanfreinées (30a) présentent un profil (30c) en C qui s'applique sur la plaque voisine (31, 32) du premier type.

15. Echangeur de chaleur à plaques selon la revendication 11, **caractérisé en ce que** les plaques (34) du premier type présentent des parties chanfreinées latérales (36a), et **en ce que** les parties chanfreinées (36a, 35a) du premier et du deuxième type de plaques (34, 35) sont dirigées en sens opposé et disposées en s'appliquant l'une contre l'autre.

16. Echangeur de chaleur à plaques selon la revendication 11, **caractérisé en ce que** la partie chanfreinée (39a) est coudée deux fois et présente un profil en C comportant une branche libre (39c) qui vient en appui, d'une part, sur la plaque voisine (38, 40a) du premier type et, d'autre part, sur la plaque voisine (39, 39b) du deuxième type.

17. Refroidisseur d'eau / d'air de suralimentation comprenant un échangeur de chaleur à plaques selon l'une quelconque des revendications 1 à 16.

18. Refroidisseur d'eau / de gaz d'échappement comprenant un échangeur de chaleur à plaques selon l'une quelconque des revendications 1 à 16.
